# FASCICULE DE BREVET EUROPEEN

(11) **EP 0 127 906 B1**
(45) Date de publication et mention de la délivrance du brevet: **30.11.1988**
(21) Numéro de dépôt: 84200419.4
(22) Date de dépôt: 19.09.1980
(51) Int. Cl.: B03C 1/00, G21C 19/42

(54) **Procédé d'élimination des éléments métalliques lourds en suspension dans un liquide**
Verfahren zum Trennen von in einer Flüssigkeit suspendierten Schwermetallelementen
Process for removing heavy metallic elements suspended in a liquid

(30) Priorité: 02.10.1979 FR 7924496
(43) Date de publication de la demande: 12.12.1984
(62) Demande divisionnaire de: 80401343.1
(73) Titulaire: COMMISSARIAT A L'ENERGIE ATOMIQUE, 75015 Paris Cédex 15 (FR)
(72) Inventeur: Dolle, Lucien, F-91120 Palaiseau (FR)
(74) Mandataire: Mongrédien, André

(56) Documents cités:
- FR-A- 2 088 313
- FR-A- 2 205 353
- US-A- 3 477 948

## Description

L'invention concerne un procédé d'élimination de particules en suspension dans un milieu liquide dans lequel :
- on fixe une quantité appropriée d'un adjuvant ferromagnétique finement divisé à l'état de particules à l'intérieur du garnissage aimanté d'un filtre électromagnétique ;
- on ajoute une autre quantité appropriée du même adjuvant ferromagnétique finement divisé à l'état de particules audit milieu liquide contenant les particules à extraire ;
- on agite le milieu liquide contenant l'adjuvant ferromagnétique finement divisé à l'état de particules et lesdites particules à extraire ;
- on filtre ledit milieu liquide contenant les particules à extraire et ledit adjuvant ferromagnétique en suspension au moyen du filtre électromagnétique précolmaté.

On sait que les combustibles irradiés issus de l'industrie électro-nucléaire sont retraités afin, en particulier, de récupérer les matériaux fissiles contenus dans les éléments irradiés en les séparant des produits de fission. A cette fin, ces combustibles sont mis en solution dans un milieu nitrique. Après complète dissolution et ajustage de l'acidité et de la concentration en uranium, la solution est soumise à plusieurs extractions par solvant afin, dans un premier temps, de débarrasser l'uranium et le plutonium des produits de fission qui leur sont associés, puis de les séparer l'un de l'autre.

Cependant, certains produits de fission présents dans les combustibles irradiés, comme par exemple le ruthénium, sont peu solubles dans le milieu nitrique issu du dissolveur dans la chaîne de retraitement. Comme le ruthénium 106 est abondamment produit par la fission de l'uranium, des dépôts de ruthénium se forment et contaminent fortement les parois des composants de la chaîne de retraitement qui contiennent les solutions nitriques.

A titre d'exemple, on trouve dans un dissolveur contenant une solution nitrique de combustible avec 300 grammes d'uranium par litre, une proportion de produits solides résultant de la présence d'environ 3 kg d'éléments platinoïdes, d'environ 0,2 kg de colloïdes et de l'ordre de 2,8 kg de résidus de gaines par tonne de combustible. Dans le mélange d'éléments platinoïdes, le ruthénium est de loin l'élément le plus abondant. En raison de ces inconvénients, on a cherché à éliminer le ruthénium en suspension dans les solutions nitriques de retraitement des combustibles nucléaires.

Les particules dont la taille atteint quelques microns peuvent être séparées de la solution nitrique par filtration ou par centrifugation. En revanche, les particules de ruthénium dont la taille est de l'ordre de ou inférieure au micron ne peuvent être éliminées par ces procédés classiques.

On connaît par le document US-A-3 351 203 un procédé d'extraction de particules non magnétiques telles que des particules de verre, de matière plastique ou d'acier inoxydable en suspension dans un liquide, par exemple des eaux d'égout. Selon ce procédé, on distribue des particules ferromagnétiques à l'intérieur du liquide à filtrer et on réalise un filtre 24 au moyen d'un électroaimant 16 disposé autour de la canalisation 15 dans laquelle on fait circuler le liquide. Lorsque la majorité des particules a été retenue, on procède à l'opération de filtrage des particules en suspension dans le liquide.

Cependant, un tel procédé ne s'applique pas à la filtration de particules métalliques lourdes, comme par exemple le ruthénium. Par particules lourdes, on entend des particules pour lesquelles le rapport de la masse des particules à extraire à la masse des particules d'adjuvant ferromagnétique est supérieur à 100.

On connaît également (FR-A-2 088 313 ayant servi de base pour le préambule de la revendication 1) un procédé d'élimination de matière particulaire dans un milieu liquide. Selon ce procédé, on revêt un milieu de filtre par une couche de fines particules d'une matière ferromagnétique, on fait passer ce mélange à travers la couche de revêtement préalable du milieu de filtre de façon à séparer la matière particulaire et la matière ferromagnétique de la phase liquide et on sépare, par des moyens magnétiques, cette matière ferromagnétique de la matière particulaire.

Toutefois, ce procédé ne s'applique pas non plus à la filtration de particules métalliques lourdes telles que le ruthénium. Il ne s'applique pas non plus à un milieu nitrique très agressif.

Le problème de la formation de dépôts radioactifs provenant notamment du ruthénium dans les divers dispositifs constituant la chaîne de retraitement s'est donc posé dès la construction des premières usines de retraitement et n'a, jusqu'à présent, trouvé aucune solution.

Ce problème est résolu selon la présente invention par un procédé qui comporte les étapes énoncées dans le préambule de la revendication 1, et qui se caractérise par les étapes énoncées dans la partie caractérisante de cette revendication. En effet, l'invention a précisément pour objet un procédé permettant l'élimination de particules métalliques de cette taille en suspension dans un liquide.

Ce procédé s'applique à l'élimination des éléments métalliques lourds tels que le ruthénium en suspension dans les solutions nitriques de retraitement des éléments combustibles irradiés dans les réacteurs nucléaires.

Le procédé selon la présente invention repose sur l'utilisation d'un adjuvant ferromagnétique de filtration finement divisé, en vue de séparer, au moyen d'un champ magnétique, les éléments métalliques lourds insolubles qui n'ont pu être efficacement extraits par d'autres moyens. Par éléments lourds, on entend des particules dont la masse est grande relativement à celle des particules de l'adjuvant ferromagnétique utilisé. Ainsi, dans le cas des particules de ruthénium et en tant qu'adjuvant de la magnétite, une fraction importante des particules de ruthénium a un diamètre de quelques dizièmes de micron, et la magnétite a une courbe de répartition des diamètres qui présente un maximum aux environs de 0,2 ₖₜm ; par ailleurs, la densité du ruthénium est voisine de 12, et du fait de l'agglomération des particules d'adjuvant magnétique en suspension, celles-ci ont une densité plus apparente encore, notamment plus faible que la densité de la magnétite massive homogène qui est voisine de 5. Par exemple, pour une densité apparente de la magnétite de 3, un diamètre moyen de particules de magnétite égal à 0,2 µ et un diamètre de particules de ruthénium égal à 0,6 µ, on trouve que le rapport des masses est égal à 108.

Les éléments insolubles se trouvent dans la solution sous forme métallique. Dans le cas notamment d'une solution nitrique de combustibles irradiés, ils ne peuvent pas être inclus dans un réseau cristallin, tel que par exemple un réseau cristallin de ferrite comme cela peut se produire avec d'autres éléments tels que le cuivre, le manganèse dans un mélange de produits de corrosion à base de fer dans l'eau à haute température. Par ailleurs, ces éléments ne peuvent être l'objet d'une attraction électrostatique telle que celle qui se créerait entre un adjuvant ferromagnétique et des éléments diélectriques tels que fibres, textiles, ... Dans ces conditions, les forces d'attraction entre les particules de l'adjuvant ferromagnétique et les particules métalliques, du type forces de VAN der WAALS, ne peuvent être suffisantes pour retenir ces dernières. Le procédé selon l'invention repose au contraire sur le fait que les particules de cet adjuvant ont tendance à s'agglomérer spontanément en grains plus gros. L'agglomération est également le fait de l'attraction des minuscules dipôles magnétiques que deviennent les particules d'adjuvant si elles subissent l'effet d'un champ magnétique. Les plus grosses particules qui résultent de ces phénomènes dont le dernier est appelé coagulation magnétique, sont de nature très spongieuse. Elles renferment une grande quantité de liquide occlus. Une ou plusieurs particules non ferromagnétiques piégées selon ce processus dans un tel agglomérat de magnétite, sont alors naturellement transportées avec lui sous l'effet d'un gradient de champ magnétique. Indépendamment du piégeage dans la structure spongieuse pendant la formation spontanée d'un agglomérat ou pendant la coagulation magnétique de particules d'adjuvant, il peut se produire, dans un champ magnétique non homogène, du fait des déplacements des particules d'adjuvant dans la direction positive du gradient de champ, un transfert d'énergie cinétique par les chocs des particules ferromagnétiques en grande quantité sur les particules métalliques lourdes qui se déplacent ainsi dans le sens des premières.

Il est possible de déterminer le rendement du procédé selon l'invention. Par exemple, dans le cas où l'on extrait des particules de ruthénium contenues dans le milieu nitrique de dissolution de combustible irradié. A cette fin, on place de la poudre fine de ruthénium dans une solution de 4N de nitrate d'uranyle, que l'on agite et que l'on chauffe légèrement, par exemple vers 50 °C, pour simuler une solution nitrique de combustible irradié qui s'échauffe spontanément sous l'effet du rayonnement de décroissance des produits de fission. Pour simplifier la mesure des quantités de ruthénium, la poudre métallique a été préalablement irradiée en réacteur afin de la marquer au ruthénium 103 radioactif, émetteur gamma. Après addition de magnétite finement divisée, qui a été préparée séparément par précipitation alcaline dans une solution de fer ferreux, et dont les particules mesurent initialement de 0,1 4m à quelques wm, on poursuit l'agitation du liquide pendant quelques minutes. Par mesure de la radioactivité du ruthénium 103 dans le liquide avant et après l'extraction de la magnétite au moyen d'un ou de plusieurs aimants, le rendement de l'extraction du ruthénium peut facilement être apprécié. D'autre part, le bilan matière du ruthénium 103 qui peut facilement être établi par mesure de l'activité de ce radionucléide dans l'aliquote de ruthénium métallique avant l'expérience, puis dans les boues de magnétite après l'extraction, permet de contrôler ce rendement.

On a ainsi mesuré des rendements d'extraction compris entre 97 et 99 %.

L'adjuvant est dit « statique •, c'est-à-dire qu'il est d'abord fixé dans le garnissage d'un filtre électromagnétique dans la limite de la capacité utilisable de celui-ci, la suspension de particules non magnétiques étant ensuite filtrée au moyen du filtre électromagnétique précolmaté.

L'adjuvant ferromagnétique forme alors une couche de boue présentant une grande surface, dans laquelle les particules métalliques lourdes viennent se piéger.

Etant donné qu'on limite la durée d'agitation, on limite par là-même la durée de contact de l'adjuvant avec un liquide, tel qu'un milieu nitrique, qui risquerait d'en dissoudre en quantités indésirables. Par suite, ce procédé s'applique à la filtration de particules métalliques lourdes, comme par exemple le ruthénium. Il permet donc de résoudre le problème de la formation de dépôts radioactifs dans les dispositifs constituant la chaîne de retraitement de combustibles nucléaires.

De préférence, l'adjuvant ferromagnétique utilisé est de la ferrite, ou encore de la magnétite.

Le procédé d'élimination des éléments métalliques lourds selon l'invention conduit à l'obtention d'une boue dense, constituée par un mélange de l'adjuvant ferromagnétique et des éléments métalliques lourds.

Cette boue est retenue dans le garnissage du filtre.

Cette boue dense peut être facilement séparée des eaux de lavage par décantation. Les particules métallïques peuvent ensuite être séparées de la magnétite, soit pour les isoler sous un faible volume de déchets, soit en vue de la rentabilisation des métaux qui en sont les constituants principaux.

De toute façon, les particularités et avantages de t'invention apparaîtront mieux après la description qui suit d'exemples de mise en oeuvre, donnés à titre explicatif et nullement limitatif, du procédé selon la présente invention, en référence aux dessins annexés sur lesquels :
- la figure 1 illustre les étapes de précolmatage, d'agitation et de filtration du procédé selon l'invention ;
- la figure 2 illustre une application à la chaîne de dissolution du combustible irradié du procédé selon l'invention décrit en référence à la figure 1. Sur la figure 1, on a illustré le procédé selon l'invention, utilisant un adjuvant ferromagnétique statique. Ce procédé est dit « statique » parce que radjuvant ferromagnétique de filtration est fixé dans le garnissage du filtre électromagnétique préalablement à la filtration de la solution nitrique. Il s'applique avantageusement lorsque l'on désire éviter un contact prolongé de la magnétite avec la solution nitrique.

Le filtre électromagnétique désigné par la référence 10 comprend schématiquement une enveloppe non magnétique 12, remplie partiellement d'un garnissage magnétisable 14, et disposée à l'intérieur d'un enroulement 16 alimenté par une source de tension 20. De préférence, le garnissage magnétisable 14 est constitué par des billes d'acier, acier dont la nuance est choisie pour ses propriétés magnétiques et sa résistance à la corrosion en milieu nitrique.

Le garnissage 14 est supporté par une grille 15. Une armature en fer 17 formée d'au moins deux étriers, constitue avec le garnissage 14 du filtre un circuit magnétique et limite le champ magnétique de fuites

La capacité 30 contient la solution nitrique 2 de combustible irradié. Cette capacité 30 peut être le dissolveur ou une capacité de relais. Conformément à l'invention, on ajoute à la solution nitrique 2 de la magnétite à raison de 3 g par fraction de 250 mg d'éléments platinoides insolubles à séparer. La solution nitrique de combustible irradié 2 s'échauffe légèrement sous l'effet du rayonnement ionisant des produits de fission. On l'agite pendant quelque temps au moyen de l'agitateur 31 de façon à maintenir en suspension dans la solution nitrique la magnétite et les particules insolubles dont les produits de fission platinoïdes. Pour limiter la dissolution de la magnétite, le temps de contact de celle-ci et de la solution 2 est de préférence de courte durée, de l'ordre d'une quinzaine de minutes.

La première étape du procédé consiste à fixer, à l'intérieur du garnissage de billes 14 du filtre 10, une quantité appropriée d'adjuvant ferromagnétique. A cette fin, on dispose d'une capacité 60, indépendante de la chaîne de dissolution contenant un certain volume d'eau à l'intérieur de laquelle on réalise une suspension de l'adjuvant

### ferromagnétique.

Le volume d'eau contenu dans la capacité 60 est de préférence réduit pour des raisons de commodité, mais il est toutefois suffisant pour que la suspension soit parfaitement fluide, de façon à répartir l'adjuvant sur la totalité du garnissage 14 par saturation de couches successives. Une telle suspension peut contenir par exemple plusieurs dizaines de grammes de magnétite par litre ; elle est préparée en introduisant dans le récipient 60 la quantité de magnétite correspondant approximativement à la capacité utilisable du filtre électromagnétique 10, et en l'homogénéisant par agitation.

On peut aussi procéder simplement en introduisant la magnétite dans l'eau dont le pH a été préalablement ajusté par alcalinisation à la valeur approximative du pH au point isoélectrique de la suspension. La valeur de ce pH se situe vers 9,5. Lorsque cette valeur est atteinte, la suspension reste sensiblement homogène pendant une durée assez longue et l'agitation devient inutile.

La solution nitrique de combustible irradié 2 est contenue dans une capacité 30 de la chaîne de dissolution. Cette capacité peut être le dissolveur ou une capacité de relais. On maintient par agitation au moyen d'un agitateur 31 les particules solides insolubles en suspension.

On filtre alors le contenu du récipient 60 de manière à fixer l'adjuvant ferromagnétique dans le garnissage 14. L'effluent du filtre 10 est constitué d'eau claire 61 qui est recueillie dans un récipient 62. Si la suspension de magnétite a été homogénéisée au pH du point isoélectrique, l'adjuvant fixé dans le garnissage du filtre doit subir un lavage à l'eau pour en extraire le résidu d'alcali.

On fait ensuite passer dans le filtre 10 ainsi précolmaté la solution nitrique de combustible irradié 2 contenue dans le récipient 30, la quantité de celle-ci étant choisie de telle façon que la masse approximative d'éléments insolubles platinoïdes qu'elle contient corresponde au rapport massique de ruthénium et d'adjuvant ferromagnétique contenu dans le filtre permettant le meilleur rendement d'extraction.

Après la fixation dans le garnissage 14 du filtre 10 des particules solides insolubles, on procède au décolmatage du filtre.

Ce décolmatage peut être réalisé de différentes manières.

Dans le cas où le filtre est parcouru de bas en haut, l'homme du métier peut utiliser l'enseignement du document FR-A-2 341 347 qui se rapporte à un procédé de décolmatage d'un filtre électromagnétique. Il décrit un tel procédé applicable dans le cas d'un filtre électromagnétique disposé dans une canalisation et fonctionnant en circuit fermé, le filtre étant parcouru de bas en haut par le liquide que l'on désire filtrer.

Dans le cas où le liquide à filtrer circule en sens inverse, c'est-à-dire de haut en bas, comme c'est le cas dans la description faite en référence à la figure 1, on pourra employer tout autre procédé simple. Par exemple, on pourra désaimanter le garnissage 14, et entraîner la boue qui s'accroche sur les billes au moyen d'un courant d'eau de lavage. On pourra aussi vidanger le filtre 10 de son garnissage de billes 14, par exemple en vidant l'enveloppe 12 dans un récipient de lavage contenant de l'eau. Les billes propres sont ensuite retirées pour être remises en place dans l'enveloppe 12.

Sur la figure 2, on a représenté une application à la chaîne de dissolution nitrique de combustible irradié du mode de mise en oeuvre du procédé selon la présente invention utilisant un adjuvant ferromagnétique statique. Sur cette figure, la référence 50 désigne un dissolveur contenant la solution nitrique 2 à filtrer. Parallèlement à ce dissolveur 50, on trouve une capacité 90 contenant l'adjuvant ferromagnétique en suspension dans de l'eau agitée au moyen d'un agitateur 91. Selon une variante, la suspension d'adjuvant dans l'eau est stabilisée par alcalinisation jusqu'au pH au point isoélectrique.

L'élimination des éléments métalliques lourds en suspension dans la solution 2 se déroule de la manière suivante :
- on fixe l'adjuvant ferromagnétique contenu dans la capacité 90 dans le garnissage des filtres électromagnétiques 10a et 10b jusqu'à concurrence de leur capacité utilisable. L'effluent de ces filtres est de l'eau claire ou encore de l'eau moyennement alcaline. Pour éviter le danger d'un bouchonnage ultérieur par des précipitations qui pourraient se produire dans la solution nitrique, l'adjuvant dans le garnissage des filtres 10a et 10b est lavé avec de l'acide nitrique étendu au même pH que celui de la solution de combustible 2, et provenant d'une capacité 92 jumelée avec la capacité 90 ;
- on filtre la solution nitrique du dissolveur 50 à raison, pour chaque filtre électromagnétique, d'un volume de solution 2 tel que la charge de solides insolubles qu'il contient corresponde à un rapport optimal des quantités d'adjuvant ferromagnétique et de particules insolubles.

Le fonctionnement des filtres 10a et 10b est alternatif. Le filtre 10b prend le relais du filtre 10a lorsque celui-ci est en cours de décolmatage.

Les effluents nitriques des filtres 10a et 10b sont une solution nitrique clarifiée 35 qui est recueillie dans l'extracteur 40.

Pendant la régénération par décolmatage du filtre électromagnétique 10a, le second filtre électromagnétique 10b prend le relais et filtre de la même façon une autre charge de suspension 2. L'effluent provenant de la filtration de la solution nitrique 2 constitue la solution nitrique clarifiée 35 qui est dirigée vers l'extracteur 40. Les boues de décolmatage 36 provenant des filtres électromagnétiques 10a et 10b sont dirigées vers le dispositif de traitement des déchets commun aux deux filtres, représenté en 41. Ainsi, les deux filtres fonctionnant alternativement en filtration et en régénération permettent de traiter la solution - nitrique 2 additionnée de l'adjuvant ferromagnétique 32 par aliquotes successives et évite un contact prolongé entre le milieu nitrique et l'adjuvant. On évite ainsi la dissolution de l'adjuvant dans le milieu nitrique.

L'effluent eau (ou eau moyennement alcaline) 37 résultant de l'opération de mise en place de l'adjuvant ferromagnétique dans le garnissage des filtres par filtration de la suspension contenue dans la capacité 90 est de préférence recueillie dans une capacité 42 et recyclée dans la capacité 90.

Le procédé d'élimination des particules métalliques lourdes selon l'invention conduit à une boue dense facilement séparée des eaux de lavage par décantation et qui contient les produits de fission insolubles. Ces derniers peuvent être ensuite séparés de l'adjuvant ferromagnétique, soit pour les isoler sous un faible volume de déchets, soit en vue de la rentabilisation des métaux platinoïdes qui en sont les constituants majeurs.

## Revendications

1. Procédé d'élimination de particules métalliques lourdes en suspension dans un milieu nitrique, caractérisé en ce que :
- on fixe une quantité appropriée d'un adjuvant ferromagnétique finement divisé à l'état de particules à l'intérieur du garnissage aimanté d'un filtre électromagnétique ;
- on ajoute une autre quantité appropriée du même adjuvant ferromagnétique finement divisé à l'état de particules audit milieu nitrique contenant les particules métalliques lourdes à extraire ;
- on agite le milieu nitrique contenant l'adjuvant ferromagnétique finement divisé à l'état de particules et lesdites particules métalliques lourdes à extraire, la durée d'agitation étant limitée de manière à éviter une dissolution excessive dudit adjuvant ferromagnétique dans ledit milieu nitrique ;
- on filtre ledit milieu nitrique contenant les particules métalliques lourdes à extraire et ledit adjuvant ferromagnétique en suspension au moyen du filtre électromagnétique précolmaté.

2. Procédé selon la revendication 1, caractérisé en ce que le rapport de la masse des particules métalliques à extraire à la masse des particules d'adjuvant ferromagnétique est supérieur à 100.

3. Procédé selon la revendication 2, caractérisé en ce que les particules métalliques sont constituées de ruthénium.

4. Procédé selon l'une quelconque des revendications 1 à 3, caractérisé en ce que l'adjuvant ferromagnétique est choisi parmi le groupe constitué de la ferrite et de la magnétite.

5. Procédé selon l'une quelconque des revendications 1 à 4, caractérisé en ce qu'il comporte en outre, faisant suite à la filtration du liquide, une étape de décolmatage du filtre électromagnétique.

6. Procédé selon l'une quelconque des revendications 1 à 5, caractérisé en ce qu'on limite la durée d'agitation à une demi-heure.

7. Procédé selon l'une quelconque des revendications 1 à 6, caractérisé en ce que l'adjuvant ferromagnétique est de la magnétite, dont on utilise une masse comprise entre six et douze fois celle de la masse des particules d'éléments métalliques lourds en suspension dans la quantité de liquide à traiter.

## Claims

1. Process for the removal of heavy metal particles in suspension in a nitric medium, characterized in that :
- an appropriate quantity of a finely divided ferromagnetic adjuvant in particulate state is fixed within the magnetized packing of an electromagnetic filter ;
- another appropriate quantity of the same finely divided ferromagnetic adjuvant in particulate state is added to the said nitric medium containing the heavy metal particles to be extracted ;
- the nitric medium containing the finely divided ferromagnetic adjuvant in particulate state and the said heavy metal particles to be extracted is stirred, the stirring time being limited so as to avoid an excessive dissolution of the said ferromagnetic adjuvant in the said nitric medium ; and
- the said nitric medium containing the heavy metal particles to be extracted and the said ferromagnetic adjuvant in suspension is filtered by means of the preblocked electromagnetic filter.

2. Process according to claim 1, characterized in that the ratio of the mass of the metal particles to be extracted to the mass of the ferromagnetic adjuvant particles is higher than 100.

3. Process according to Claim 3, characterized in that the metal particles consist of ruthenium.

4. Process according to any one of Claims 1 to 3, characterized in that the ferromagnetic adjuvant is chosen from the group consisting of ferrite and magnetite.

5. Process according to any one of Claims 1 to 4, characterized in that it additionally comprises a stage of deblocking of the electromagnetic filter, following the filtration of the liquid.

6. Process according to any one of Claims 1 to 5 characterized in that the stirring time is limited to half an hour.

7. Process according to any one of Claims 1 to 6, characterized in that the ferromagnetic adjuvant is magnetite, the mass thereof that is employed being between six and twelve times that of the mass of the particles of heavy metal elements in suspension in the quantity of liquid to be processed.

## Patentansprüche

1. Verfahren zum Abscheiden von in einem salpetersauren Medium suspendierten Schwermetallteilchen, dadurch gekennzeichnet, daß man eine geeignete Menge eines in Teilchenform fein verteilten ferromagnetischen Zusatzmittels in der magnetisierten Auskleidung eines elektromagnetischen Filters fixiert, daß man dem die abzuscheidenden Schwermetallteilchen enthaltenden salpetersauren Medium eine andere geeignete Menge des gleichen ferromagnetischen Zusatzmittels in fein verteilter Teilchenform zusetzt, daß man das das ferromagnetische Zusatzmittel in fein verteilter Teilchenform sowie die abzuscheidenden Schwermetallteilchen enthaltende salpetersaure Medium in Bewegung versetzt, wobei die Dauer der Bewegung begrenzt ist, um eine übermäßige Lösung des ferromagnetischen Zusatzmittels in dem salpetersauren Medium zu vermeiden, und daß man das die abzuscheidenden Schwermetallteilchen sowie das ferromagnetische Zusatzmittel in Suspension enthaltende salpetersaure Medium mittels des zuvor beschickten elektromagnetischen Filters filtert.

2. Verfahren nach Anspruch 1, dadurch gekennzeichnet, daß das Verhältnis zwischen der Masse der abzuscheidenden Schwermetallteilchen und der Masse der Teilchen des ferromagnetischen Zusatzmittels größer als 100 ist.

3. Verfahren nach Anspruch 2, dadurch gekennzeichnet, daß die Schwermetallteilchen Rutheniumteilchen sind.

4. Verfahren nach einem der Ansprüche 1 bis 3, dadurch gekennzeichnet, daß das ferromagnetische Zusatzmittel aus der Ferrit und Magnetit umfassenden Gruppe gewählt ist.

5. Verfahren nach einem der Ansprüche 1 bis 4, dadurch gekennzeichnet, daß es im Anschluß an die Filterung der Flüssigkeit eine Spülung des elektromagnetischen Filters umfaßt.

6. Verfahren nach einem der Ansprüche 1 bis 5, dadurch gekennzeichnet, daß das Bewegen des Mediums auf eine halbe Stunde begrenzt wird.

7. Verfahren nach einem der Ansprüche 1 bis 6, dadurch gekennzeichnet, daß das ferromagnetische Zusatzmittel Magnetit ist, von welchem man eine Masse verwendet, welche das sechs- bis zwölffache der Masse der in der Menge der zu behandelnden Flüssigkeit suspendierten Schwermetallteilchen beträgt.
